# EUROPÄISCHE PATENTSCHRIFT

(11) **EP 1 338 787 B1**
(45) Veröffentlichungstag und Bekanntmachung des Hinweises auf die Patenterteilung: **18.10.2006**
(21) Anmeldenummer: 02026058.4
(22) Anmeldetag: 22.11.2002
(51) Int. Cl.: F02M 37/00, F02M 37/14, F02M 37/18

(54) **Hydraulische Druckentlastungseinrichtung für eine Kraftstoffeinspritzanlage**
Hydraulic pressure relief system for a fuel injection apparatus
Système hydraulique de décharge de pression pour un dispositif d'injection de carburant

(30) Priorität: 21.02.2002 DE 10208576
(43) Veröffentlichungstag der Anmeldung: 27.08.2003
(73) Patentinhaber: ROBERT BOSCH GMBH, 70442 Stuttgart (DE)
(72) Erfinder: Rembold, Helmut, 70435 Stuttgart (DE); Krinn, Christian, 73760 Ostfildern (DE); Wolber, Jens, 70839 Gerlingen (DE); Ittlinger, Ralph, 71287 Weissach (DE); Sieber, Udo, 74321 Bietigheim (DE); Schneider, Werner, 70374 Stuttgart (DE); Amler, Markus, 71229 Leonberg-Gebersheim (DE); Hinn, Karsten, 35396 Giessen (DE)

(56) Entgegenhaltungen:
- EP-A- 1 008 746
- EP-A- 1 076 176
- DE-A- 3 340 405
- DE-A- 19 933 198
- US-A- 4 083 662
- US-A- 5 441 026
- PATENT ABSTRACTS OF JAPAN vol. 1997, no. 06, 30. Juni 1997 (1997-06-30) & JP 09 032676 A (MITSUBISHI MOTORS CORP), 4. Februar 1997 (1997-02-04)
- PATENT ABSTRACTS OF JAPAN vol. 1998, no. 06, 30. April 1998 (1998-04-30) & JP 10 054319 A (DENSO CORP), 24. Februar 1998 (1998-02-24)
- PATENT ABSTRACTS OF JAPAN vol. 1997, no. 09, 30. September 1997 (1997-09-30) & JP 09 137744 A (NISSAN MOTOR CO LTD), 27. Mai 1997 (1997-05-27)
- PATENT ABSTRACTS OF JAPAN vol. 1999, no. 01, 29. Januar 1999 (1999-01-29) & JP 10 288109 A (ZEXEL CORP), 27. Oktober 1998 (1998-10-27)

## Beschreibung

### Stand der Technik

Die Erfindung betrifft eine Druckentlastungseinrichtung für eine Kraftstoffeinspritzanlage von Brennkraftmaschinen nach den Oberbegriffen der unabhängigen Ansprüche 1 und 2.

Aus der DE 199 36 287 A1 ist eine Druckentlastungseinrichtung bekannt. Bei dieser Druckentlastungseinrichtung wird ein elektrisch schaltbares Stellglied getaktet auf- und zugesteuert und erlaubt somit eine Regelung des Drucks auf der Förderseite der Niederdruckpumpe. Im stromlosen Zustand ist dieses Stellglied geöffnet, so dass sich kein unzulässig hoher Kraftstoffdruck nach dem Abstellen der Brennkraftmaschine in der Kraftstoffeinspritzanlage bilden kann.

Aus der EP 1008 746 A2, der US 4,083,662, der DE 199 33 198 A1, der DE 33 40 405 A1 und der US 5,441,026 sind Kraftstoffeinspritzanlagen mit Druckentlastungseinrichtungen bekannt, bei denen die hydraulischen Kräfte, die durch den in den Anschlüssen befindlichen Kraftstoff verursacht werden, gegeneinander.

Der Erfindung liegt die Aufgabe zu Grunde, eine weiter verbesserte Druckentlastungseinrichtung bereitzustellen, welche einfach aufgebaut ist und das Betriebsverhalten der Brennkraftmaschine verbessert.

Diese Aufgabe wird erfindungsgemäß bei einer Druckentlastungseinrichtung für eine Einspritzanlage von Brennkraftmaschinen durch die Merkmale der Ansprüche 1 und 2 gelöst.

Bei diesen erfindungsgemäßen Druckentlastungseinrichtungen wird das elektronische Steuergerät der Kraftstoffeinspritzanlage entlastet, da die Druckentlastungseinrichtungen hydraulisch arbeiten. Außerdem ist es mit den erfindungsgemäßen Druckentlastungseinrichtungen möglich, eine Druckhaltung im Hochdruckbereich der Kraftstoffeinspritzanlage auch bei abgeschalteter Brennkraftmaschine aufrecht zu erhalten, was eine anschließende Wiederinbetriebnahme der Brennkraftmaschine erleichtert.

Bei einer ersten Ausführungsform der Erfindung ist vorgesehen, dass das Druckbegrenzungsventil ein Gehäuse mit einer gestuften Bohrung aufweist, dass in der gestuften Bohrung ein Stufenkolben dichtend geführt ist, dass eine Ringfläche des Stufenkolbens und die gestufte Bohrung einen Ringraum begrenzen, dass dieser Ringraum mit dem Druck auf der Förderseite der Niederdruckpumpe beaufschlagt wird, dass der Stufenkolben mit einer ersten Stirnfläche federbelastet und entgegen der von dem Ringraum auf den Stufenkolben ausgeübten hydraulischen Kraft gegen einen Dichtsitz gepresst wird, und dass durch den Dichtsitz eine hydraulische Verbindung zwischen Saugseite der Kraftstoffhochdruckpumpe und einem Kraftstoffrücklauf unterbrechbar ist. Bei dieser Ausführungsform der Erfindung ist auf einfache Weise gewährleistet, dass beim Anfahren der Brennkraftmaschine und infolgedessen niedrigem Druck auf der Förderseite der Niederdruckpumpe der gesamte von der Niederdruckpumpe geförderte Kraftstoff direkt zur Kraftstoffhochdruckpumpe gefördert wird und somit ein schnellstmöglicher Druckaufbau in der Einspritzanlage erzielt wird. Andererseits ist während des Betriebs der Brennkraftmaschine sichergestellt, dass auf der Förderseite der Niederdruckpumpe keine unzulässig hohen Drücke auftreten. Solche Drücke können sich bspw. einstellen, wenn eine Kraftstoffleitung abgeknickt oder verstopft ist. In diesem Fall öffnet die Druckentlastungseinrichtung und gibt eine Verbindung zwischen der Saugseite der Kraftstoffhochdruckpumpe und dem Kraftstoffrücklauf frei, so dass ein Druckabbau stattfindet.

Wenn sich während oder nach des Betriebs der Brennkraftmaschine auf der Saugseite der Kraftstoffhochdruckpumpe ein unzulässig hoher Druck einstellt, wird der Stufenkolben entgegen einer Federkraft geöffnet und erlaubt somit einen Druckabbau auf der Saugseite der Kraftstoffhochdruckpumpe und infolgedessen im gesamten Hochdruckbereich der Kraftstoffeinspritzanlage. Dadurch können Zerstörungen der Kraftstoffeinspritzanlage durch Überdrücke, wie sie bspw. im Schiebebetrieb oder nach dem Abstellen der Brennkraftmaschine mit Betriebstemperatur auftreten können, verhindert werden. Dabei ist die erfindungsgemäße Druckentlastungseinrichtung einfach und platzsparend aufgebaut und außerdem kostengünstig herstellbar.

Bei einer anderen Ausführungsform der Erfindung ist vorgesehen, dass das Druckbegrenzungsventil ein Gehäuse mit einer gestuften Bohrung aufweist, dass in der gestuften Bohrung ein Stufenkolben geführt ist, dass eine Ringfläche des Stufenkolbens und die gestufte Bohrung einen Ringraum begrenzen, dass dieser Ringraum mit dem Druck auf der Förderseite der Niederdruckpumpe beaufschlagt wird, dass der Stufenkolben mit einer ersten Stirnfläche federbelastet und entgegen der von dem Ringraum auf den Stufenkolben ausgeübten hydraulischen Kraft gegen einen Dichtsitz gepresst wird, und dass durch den Dichtsitz eine hydraulische Verbindung zwischen Saugseite der Kraftstoffhochdruckpumpe und dem Ringraum unterbrechbar ist.

Bei dieser Variante fällt keine Leckagemenge an, so dass eine bedarfsgesteuerte Niederdruckpumpe eine minimale Leistungsaufnahme aufweist. Dadurch erhöht sich der Gesamtwirkungsgrad der Brennkraftmaschine. Außerdem wird, wegen des fehlenden Kraftstoffrücklaufs, die Gefahr von Undichtigkeiten reduziert.

Weitere Ausgestaltungen der Erfindung sehen vor, dass die hydraulische Verbindung zwischen Saugseite der Kraftstoffhochdruckpumpe und dem Ringraum durch einen Kanal im Gehäuse oder im Stufenkolben oder eine Nut im Stufenkolben gebildet wird, so dass auf einfachste Weise die gewünschte hydraulische Verbindung herstellbar ist.

Weitere Ausgestaltungen der Erfindung sehen vor, dass auf der Förderseite der Niederdruckpumpe eine Steuerleitung von der Verbindungsleitung abzweigt, und dass die Steuerleitung in den Ringraum des Druckbegrenzungsventils mündet, und/oder dass in der Steuerleitung eine erste Drossel vorgesehen ist, so dass die durch die Steuerleitung fließende Kraftstoffmenge begrenzt wird.

Bei anderen Ausgestaltungen der Erfindung zweigt auf der Saugseite der Kraftstoffhochdruckpumpe eine Druckausgleichsleitung von der Verbindungsleitung ab und wird eine von dem Dichtsitz begrenzte Teilfläche der ersten Stirnfläche des Stufenkolbens mit dem Druck in der Druckausgleichsleitung beaufschlagt, so dass beim Auftreten eines unzulässig hohen Drucks auf der Saugseite der Kraftstoffhochdruckpumpe der Stufenkolben vom Dichtsitz abgehoben wird und somit ein Druckabbau möglich ist.

Zur Begrenzung der durch die Druckausgleichsleitung fließenden Kraftstoffmenge kann in der Druckausgleichsleitung eine zweite Drossel vorgesehen sein.

Zur Verbesserung der Druckhaltung bei abgestellter Brennkraftmaschine ist stromabwärts der Abzweigung der Steuerleitung und stromaufwärts der Abzweigung der Druckausgleichsleitung ein Rückschlagventil in der Verbindungsleitung angeordnet. Außerdem kann in der Verbindungsleitung ein Kraftstofffilter angeordnet sein.

Weitere vorteilhafte Ausgestaltungen der Erfindung sehen vor, dass das mit dem im Kraftstoffrücklauf fließenden Kraftstoff mindestens eine Strahlpumpe zur Befüllung eines Schwalltopfs im Kraftstofftank befüllt wird.

Es hat sich als vorteilhaft herausgestellt, wenn in dem Druckbegrenzungsventil eine Druckfeder vorhanden ist, dass sich die Druckfeder einenends mindestens mittelbar gegen das Gehäuse und anderenends mindestens mittelbar gegen den Stufenkolben abstützt, so dass auf einfache Weise der Öffnungsdruck der Druckentlastungseinrichtung eingestellt werden kann.

Weiterhin empfiehlt es sich in dem Gehäuse des Druckbegrenzungsventils eine Leckageabfuhr vorzusehen. In diesem Zusammenhang ist es besonders vorteilhaft, wenn das Druckbegrenzungsventil oberhalb oder innerhalb des Kraftstofftanks eingebaut wird, so dass eventuell austretende Leckagen direkt in den Kraftstofftank zurückfließen.

Alternative Ausgestaltungen der Erfindung sehen vor, dass der Dichtsitz eine mit der ersten Stirnfläche des Stufenkolbens zusammenwirkende Dichtkante aufweist, oder dass die erste Stirnfläche des Stufenkolbens kegelstumpfförmig ausgebildet ist, und dass der Dichtsitz ebenfalls kegelstumpfförmig ausgebildet ist.

Weitere Vorteile und vorteilhafte Ausgestaltungen der Erfindung sind den abhängigen Ansprüchen zu entnehmen.

### Zeichnung

Es zeigen
- Figur 1: ein Blockschaltbild einer Kraftstoffeinspritzanlage mit einem ersten Ausführungsbeispiel eines erfindungsgemäßen Druckentlastungsventils und
- Figur 2: ein Blockschaltbild einer Kraftstoffeinspritzanlage mit einem zweiten Ausführungsbeispiel eines erfindungsgemäßen Druckentlastungsventils.

In Figur 1 ist ein erstes Ausführungsbeispiel einer erfindungsgemäßen Einspritzanlage als Blockschaltbild dargestellt. Eine Kraftstoffhochdruckpumpe weist eine Saugseite 3 und eine Druckseite 5 auf. Druckseitig sind an die Kraftstoffhochdruckpumpe 1 ein Common-Rail 7 sowie mehrere Injektoren 9 angeschlossen. Am Common-Rail 7 ist ein Drucksensor 11 sowie ein Druckregel- oder Druckbegrenzungsventil 13 angeordnet. Vom Druckregelventil 13 führt eine Verbindungsleitung 15 zur Saugseite der Kraftstoffhochdruckpumpe 1. Alternativ kann die Verbindungsleitung 15 auch in einen Tank 17 münden. Über eine Leckageleitung 19 wird die Leckagemenge der Kraftstoffhochdruckpumpe 1 ebenfalls in den Tank 17 abgeführt.

In dem Tank 17 ist eine Niederdruckpumpe 21 angeordnet. Die Niederdruckpumpe 21 kann bspw. als bedarfsgesteuerte elektrische Kraftstoffpumpe ausgebildet sein. Die Niederdruckpumpe 21 saugt Kraftstoff (nicht dargestellt) aus dem Kraftstofftank 17 an und fördert sie in eine Verbindungsleitung 23. Die Verbindungsleitung 23 verbindet eine Förderseite 25 der Niederdruckpumpe 21 mit der Saugseite 3 der Kraftstoffhochdruckpumpe 1. In der Verbindungsleitung 23 sind ein Rückschlagventil 27 und ein Kraftstofffilter 29 angeordnet. Stromaufwärts des Rückschlagventils 27 zweigt eine Steuerleitung 31 zu einem Druckentlastungsventil 33 ab. Das Druckentlastungsventil 33 besteht aus einem Gehäuse 35 mit einer gestuften Innenbohrung 37 in der ein Stufenkolben 39 dichtend geführt ist. Der Stufenkolben 39 und das Gehäuse 35 bilden eine ringförmigen Ringraum 41 in welchen die Steuerleitung 31 mündet. An seiner ersten Stirnfläche 43 liegt der Stufenkolben in der in Figur 1 dargestellten Stellung an einem Dichtsitz 45, der Teil des Gehäuses 35 ist, auf. Der Dichtsitz 45 hat die Form eines Kreises. Der Dichtsitz 45 unterteilt die erste Stirnfläche 43 des Stufenkolbens 39 in eine innere Fläche 47 und eine ringförmige äußere Fläche 49. Über eine Ausgleichsleitung 51, die von der Saugseite 3 der Kraftstoffhochdruckpumpe 1 abzweigt, wird die innere Fläche 47 mit dem auf der Saugseite 3 herrschenden Druck beaufschlagt.
Zwischen dem Stufenkolben 39 und dem Gehäuse 35 ist auf der der ersten Stirnfläche 43 gegenüberliegenden Seite des Stufenkolbens 39 eine Druckfeder 53 vorgesehen. Die Druckfeder 53 presst den Stufenkolben 39 gegen den Dichtsitz 45, solange die Druckkräfte des Kraftstoffs im Ringraum 41 und die auf die innere Fläche 47 der ersten Stirnfläche 43 wirkenden hydraulischen Kräfte kleiner als die Anpresskraft der Druckfeder 53 ist.

Wenn die Brennkraftmaschine abgestellt ist, wird der Druck im Hochdruckbereich der Kraftstoffeinspritzanlage gehalten, da sowohl das Rückschlagventil 27 als auch das Druckausgleichsventil 33 geschlossen sind, sobald auf der Förderseite 25 der Niederdruckpumpe 21 kein Druck mehr anliegt. Wenn nun unzulässig hohe Drücke auf der Saugseite der Kraftstoffhochdruckpumpe 1 auftreten, bspw. durch Ausdehnung auf Grund von Wärmedehnungen im Bereich des Common-Rails 7, wird die auf die innere Fläche 47 wirkende hydraulische Kraft so groß, dass sie die Anpresskraft der Druckfeder 43 überwindet und der Stufenkolben 39 hebt sich vom Dichtsitz 45 ab. In diesem Augenblick wird eine hydraulische Verbindung zwischen der Ausgleichsleitung 51 und einem Kraftstoffrücklauf 55 hergestellt, so dass sich der hohe Druck auf der Saugseite 3 abbauen kann.

Wenn die Brennkraftmaschine in Betrieb genommen werden soll, ist zunächst der Druck auf der Förderseite 25 der Niederdruckpumpe nicht hoch genug, um über den Ringraum 41 den Stufenkolben 39 vom Dichtsitz 45 abzuheben, so dass der gesamte von der Niederdruckpumpe 21 geförderte Kraftstoff über das Rückschlagventil 27 zur Saugseite 3 der Kraftstoffhochdruckpumpe 1 gefördert wird. Auch über die Ausgleichsleitung 51 wird der Stufenkolben 39 nicht vom Dichtsitz 45 abgehoben. Dies bedeutet, dass ein schnellstmöglicher Druckaufbau im Hochdruckbereich der Kraftstoffeinspritzanlage gewährleistet ist.

Eine Leckageabfuhr 57 aus dem Gehäuse 35 des Druckentlastungsventils 33 erlaubt die Abfuhr eventuell auftretender Leckagen. Es hat sich als vorteilhaft herausgestellt, wenn das Druckentlastungsventil 33 an der Oberseite des Tanks 17 installiert wird, da dann die Leckage ohne zusätzliche Leitung direkt über die Leckageabfuhr 57 in den Tank 17 zurückgeführt werden kann.

Eine alternative Ausgestaltung des erfindungsgemäßen Druckentlastungsventils 33 ist in Figur 2 dargestellt. Gleiche Bauteile werden mit gleichen Bezugszeichen versehen und es gilt das betreffend Figur 1 Gesagte entsprechend.

Bei diesem Ausführungsbeispiel ist ebenso wie bei dem Ausführungsbeispiel gemäß Figur 1 eine Leckageabfuhr 57 aus dem Gehäuse 35 des Druckentlastungsventils 33 vorgesehen.

Anders als beim ersten Ausführungsbeispiel ist eine hydraulische Verbindung zwischen der äußeren Fläche 49 der ersten Stirnfläche 43 des Stufenkolbens 39 und dem Ringraum 41 vorhanden. Bei dem Ausführungsbeispiel gemäß Figur 2 ist die hydraulische Verbindung durch einen Kanal 59 im Gehäuse 35 realisiert. Bei diesem Ausführungsbeispiel wirken die auf die äußere Fläche 49 und auf die Stufe des Stufenkolbens, welche den Ringraum 41 begrenzt, wirkenden Druckkräfte additiv in entgegengesetzter Richtung zu der Federkraft der Druckfeder 53.

Während des Stillstands der Brennkraftmaschine findet eine Druckentlastung auf der Saugseite 3 der Kraftstoffhochdruckpumpe 1 in gleicher Weise wie bei dem Ausführungsbeispiel gemäß Figur 1 statt. Im Unterschied zu dem Ausführungsbeispiel gemäß Figur 1 ist in der Ausgleichsleitung 51 eine Drossel 61 vorgesehen, die die Durchflussmenge des Kraftstoffs durch die Ausgleichsleitung 51 begrenzt. Wenn die auf die innere Fläche 47 wirkende hydraulische Kraft groß genug ist, um die Anpresskraft der Druckfeder 53 zu überwinden, hebt der Stufenkolben 39 vom Dichtsitz 45 ab und Kraftstoff kann über den Kanal 59, den Ringraum 41 und die Steuerleitung 31 und die Niederdruckpumpe 21 in den Tank abfließen. Dies setzt voraus, dass zwischen der Abzweigung der Steuerleitung 31 und dem Tank kein Rückschlagventil vorgesehen ist.

Wenn der Druck auf der Saugseite 3 der Kraftstoffhochdruckpumpe bei abgestellter Brennkraftmaschine inner halb der zulässigen Grenzen liegt, presst die Druckfeder 53 den Stufenkolben 39 wieder gegen den Dichtsitz 45, so dass über die Ausgleichsleitung 51 kein Druckabbau stattfindet. Das Rückschlagventil 27 in der Verbindungsleitung 22 sorgt dafür, dass auch auf diesem Wege kein Druckabbau möglich ist.

Im Betrieb der Brennkraftmaschine stellt sich ein dynamisches Gleichgewicht ein, welches den Stufenkolben 39 etwas vom Dichtsitz 45 abhebt. Sobald nämlich der Druck auf der Saugseite 3 sowie der Druck in der Steuerleitung 31 ausreichend hoch sind, um den Steuerkolben 39 abzuheben, ist eine hydraulische Verbindung, welche das Rückschlagventil 27 umgeht, über die Steuerleitung 31 und die Ausgleichsleitung 51 geöffnet. Über die erste Drossel 61 und eine zweite Drossel 63, welche in der Steuerleitung 31 angeordnet ist, wird dafür gesorgt, dass einerseits ein Druckausgleich möglich ist, und dass andererseits die Fördermenge, der bedarfsgesteuerten Niederdruckpumpe 21, so klein wie möglich bleibt. Damit wird auch der Antriebsenergiebedarf der Niederdruckpumpe 21 minimiert, was den Gesamtwirkungsgrad der Brennkraftmaschine erhöht.

Alternativ kann an Stelle des Kanals 59 auch eine entsprechende Bohrung (nicht dargestellt) im Stufenkolben 39 oder eine Nut (nicht dargestellt) im Stufenkolben 39 vorgesehen werden.

## Patentansprüche

1. Druckbegrenzungsventil (33) für eine Einspritzanlage einer Brennkraftmaschine, mit zwei Eingängen (31; 51) und mit einem Ausgang (55), mit einem in einer Bohrung (37) eines Gehäuses (35) dichtend geführten Kolben (39), wobei der Kolben (39) federbelastet ist, **dadurch gekennzeichnet, dass** die Bohrung als Stufenbohrung (37) und der Kolben als Stufenkolben (39) ausgebildet sind, dass an dem Ende des Stufenkolbens (39) mit dem kleineren Durchmesser eine erste Stirnfläche (43) ausgebildet ist, dass eine Ringfläche des Stufenkolbens (39) und die gestufte Bohrung (37) einen Ringraum (41) begrenzen, dass an dem Gehäuse (35) ein Dichtsitz (45) ausgebildet ist, dass mit Hilfe des Dichtsitzes (45) die erste Stirnfläche (43) des Stufenkolbens (39) in eine innere Fläche (47) und eine Ringfläche (49) unterteilbar ist, dass eine Druckfeder (53) den Stufenkolben (39) mit einer in Richtung des Dichtsitzes (45) wirkenden Federkraft beaufschlagt, dass der Ringraum (41) mit einem ersten Eingang (31) hydraulisch in Verbindung steht, dass die innere Fläche (47) der ersten Stirnfläche (43) des Stufenkolbens (39) mit einem zweiten Eingang (51) hydraulisch in Verbindung steht, und dass die. Ringfläche (49) der ersten Stirnfläche (43) des Stufenkolbens (39) mit einem Ausgang (55) hydraulisch in Verbindung steht.

2. Druckbegrenzungsventil (33) für eine Einspritzanlage einer Brennkraftmaschine, mit zwei Anschlüssen (31;51) und mit einem in einer Bohrung (37) eines Gehäuses (35) dichtend geführten Kolben (39), wobei der Kolben (39) federbelastet ist, **dadurch gekennzeichnet, dass** die Bohrung als Stufenbohrung (37) und der Kolben als Stufenkolben (39) ausgebildet sind, dass an dem Ende des Stufenkolbens (39) mit dem kleineren Durchmesser eine erste Stirnfläche (43) ausgebildet ist, dass eine Ringfläche des Stufenkolbens (39) und die gestufte Bohrung (37) einen Ringraum (41) begrenzen, dass an dem Gehäuse (35) ein Dichtsitz (45) ausgebildet ist, dass mit Hilfe des Dichtsitzes (45) die erste Stirnfläche (43) des Stufenkolbens (39) in eine innere Fläche (47) und eine Ringfläche (49) unterteilbar ist, dass eine Druckfeder (53) den Stufenkolben (39) mit einer in Richtung des Dichtsitzes (45) wirkenden Federkraft beaufschlagt, dass der Ringraum (41) mit einem ersten Anschluss (31) hydraulisch in Verbindung steht, dass die innere Fläche (47) der ersten Stirnfläche (43) des Stufenkolbens (39) mit einem zweiten Anschluss (51) hydraulisch in Verbindung steht, und dass die Ringfläche (49) der ersten Stirnfläche (43) des Stufenkolbens (39) mit dem Ringraum (41) hydraulisch in Verbindung steht.

3. Druckbegrenzungsventil nach Anspruch 2, **dadurch gekennzeichnet, dass** die hydraulische Verbindung zwischen der Ringfläche (49) der ersten Stirnfläche (43) des Stufenkolbens (39) und dem Ringraum (41) durch einen Kanal (59) im Gehäuse (35) oder im Stufenkolben (39) oder eine Nut im Stufenkolben (39) gebildet wird.

4. Druckbegrenzungsventil nach einem der Ansprüche 1 bis 3, **dadurch gekennzeichnet, dass** sich die Druckfeder (53) einenends mindestens mittelbar gegen das Gehäuse (35) und anderenends mindestens mittelbar gegen den Stufenkolben (39) abstützt.

5. Druckbegrenzungsventil nach einem der Ansprüche 1 bis 4, **dadurch gekennzeichnet, dass** in dem Gehäuse (35) des Druckbegrenzungsventils (33) eine Leckageabfuhr (57) vorhanden ist.

6. Druckbegrenzungsventil nach einem der Ansprüche 1 bis 5, **dadurch gekennzeichnet, dass** der Dichtsitz (45) eine mit der ersten Stirnfläche (43) des Stufenkolbens (39) zusammenwirkende Dichtkante aufweist.

7. Druckbegrenzungsventil nach einem der Ansprüche 1 bis 6, **dadurch gekennzeichnet, dass** die erste Stirnfläche (43) des Stufenkolbens (39) kegelstumpfförmig ausgebildet ist, und dass der Dichtsitz (45) ebenfalls kegelstumpfförmig ausgebildet ist.

8. Einspritzanlage für eine Brennkraftmaschine, wobei die Einspritzanlage eine Kraftstoffhochdruckpumpe (1), eine Niederdruckpumpe (21) zur Förderung von Kraftstoff aus einen Kraftstofftank (17) zu einer Saugseite (3) der Kraftstoffhochdruckpumpe (1), eine Verbindungsleitung (23), welche eine Förderseite (25) der Niederdruckpumpe (21) mit der Saugseite (3) der Hochdruckpumpe (1) verbindet, und eine auf der Saugseite (3) der Kraftstoffhochdruckpumpe (1) angeordnete hydraulisch gesteuerte Druckentlastungseinrichtung aufweist, **dadurch gekennzeichnet, dass** die Druckentlastungseinrichtung ein Druckbegrenzungsventil (33) nach einem der Ansprüche 1 bis 7 ist.

9. Einspritzanlage nach Anspruch 8, **dadurch gekennzeichnet, dass** der Ringraum (41) mit dem Druck auf der Förderseite (25) der Niederdruckpumpe (21) beaufschlagt wird, und dass die innere Fläche (47) der ersten Stirnfläche (43) des Stufenkolbens (39) mit dem Druck auf der Saugseite (3) der Kraftstoffhochdruckpumpe (1) beaufschlagt wird, und dass die Ringfläche (49) der ersten Stirnfläche (43) des Stufenkolbens (39) mit einem Kraftstoffrücklauf (55) hydraulisch in Verbindung steht.

10. Einspritzanlage nach Anspruch 8, **dadurch gekennzeichnet, dass** der Ringraum (41) mit dem Druck auf der Förderseite (25) der Niederdruckpumpe (21) beaufschlagt wird, und dass die innere Fläche (47) der ersten Stirnfläche (43) des Stufenkolbens (39) mit dem Druck auf der Saugseite (3) der Kraftstoffhochdruckpumpe (1) beaufschlagt wird, und dass die Ringfläche (49) der ersten Stirnfläche (43) des Stufenkolbens (39) mit dem Ringraum (41) hydraulisch in Verbindung steht.

11. Einspritzanlage nach einem der Ansprüche 8 bis 10, **dadurch gekennzeichnet, dass** auf der Förderseite (25) der Niederdruckpumpe (21) eine Steuerleitung (31) von der Verbindungsleitung (23) abzweigt, und dass die Steuerleitung (23) in den Ringraum (41) des Druckbegrenzungsventils (33) mündet.

12. Einspritzanlage nach einem der Ansprüche 8 bis 11, **dadurch gekennzeichnet, dass** auf der Saugseite (3) der Kraftstoffhochdruckpumpe (1) eine Ausgleichsleitung (51) von der Verbindungsleitung (23) abzweigt, und dass die Ausgleichsleitung (51) die innere Fläche 47 der ersten Stirnfläche (43) des Stufenkolbens (39) mit dem auf der Saugseite (3) der Kraftstoffhochdruckpumpe (1) herrschenden Druck beaufschlagt.

13. Einspritzanlage nach einem der Ansprüche 8 bis 12, **dadurch gekennzeichnet, dass** in der Druckausgleichsleitung (51) eine erste Drossel (61) vorgesehen ist.

14. Einspritzanlage nach einem der Ansprüche 8 bis 13, **dadurch gekennzeichnet, dass** in der Steuerleitung (31) eine zweite Drossel (63) vorgesehen ist.

## Claims

1. Pressure-limiting valve (33) for an injection system of an internal combustion engine, with two inlets (31; 51) and with one outlet (55), with a piston (39) guided sealingly in a bore (37) of a housing (35), the piston (39) being spring-loaded, **characterized in that** the bore is designed as a stepped bore (37) and the piston as a stepped piston (39), **in that** a first end face (43) is formed at the end of the stepped piston (39) with the smaller diameter, **in that** an annular face of the stepped piston (39) and the stepped bore (37) delimit an annular space (41), **in that** a sealing seat (45) is formed on the housing (35), **in that** the first end face (43) of the stepped piston (39) can be subdivided into an inner face (47) and an annular face (49) with the aid of the sealing seat (45), **in that** a compression spring (53) loads the stepped piston (39) with a spring force acting in the direction of the sealing seat (45), **in that** the annular space (41) is connected hydraulically to a first inlet (31), **in that** the inner face (47) of the first end face (43) of the stepped piston (39) is connected hydraulically to a second inlet (51), and **in that** the annular face (49) of the first end face (43) of the stepped piston (39) is connected hydraulically to an outlet (55).

2. Pressure-limiting valve (33) for an injection system of an internal combustion engine, with two connections (31, 51) and with a piston (39) guided sealingly in a bore (37) of a housing (35), the piston (39) being spring-loaded, **characterized in that** the bore is designed as a stepped bore (37) and the piston as a stepped piston (39), **in that** a first end face (43) is formed at the end of the stepped piston (39) with the smaller diameter, **in that** an annular face of the stepped piston (39) and the stepped bore (37) delimit an annular space (41), **in that** a sealing seat (45) is formed on the housing (35), **in that** the first end face (43) of the stepped piston (39) can be subdivided into an inner face (47) and an annular face (49) with the aid of the sealing seat (45), **in that** a compression spring (53) loads the stepped piston (39) with a spring force acting in the direction of the sealing seat (45), **in that** the annular space (41) is connected hydraulically to a first connection (31), **in that** the inner face (47) of the first end face (43) of the stepped piston (39) is connected hydraulically to a second connection (51), and **in that** the annular face (49) of the first end face (43) of the stepped piston (39) is connected hydraulically to the annular space (41).

3. Pressure-limiting valve according to Claim 1, **characterized in that** the hydraulic connection between the annular face (49) of the first end face (43) of the stepped piston (39) and the annular space (41) is formed by a duct (59) in the housing (35) or in the stepped piston (39) or by a groove in the stepped piston (39).

4. Pressure-limiting valve according to one of Claims 1 to 3, **characterized in that** the compression spring (53) is supported, at one end, at least indirectly against the housing (35) and, at the other end, at least indirectly against the stepped piston (39).

5. Pressure-limiting valve according to one of Claims 1 to 4, **characterized in that** a leakage discharge (57) is present in the housing (35) of the pressure-limiting valve (33).

6. Pressure-limiting valve according to one of Claims 1 to 5, **characterized in that** the sealing seat (45) has a sealing edge cooperating with the first end face (43) of the stepped piston (39).

7. Pressure-limiting valve according to one of Claims 1 to 6, **characterized in that** the first end face (43) of the stepped piston (39) is of frustoconical design, and **in that** the sealing seat (45) is likewise of frustoconical design.

8. Injection system for an internal combustion engine, the injection system having a high-pressure fuel pump (1), a lower-pressure pump (21) for the conveyance of fuel out of a fuel tank (17) to a suction side (3) of the high-pressure fuel pump (1), a connecting line (23) which connects a conveying side (25) of the lower-pressure pump (21) to the suction side (3) of the high-pressure pump (1), and a hydraulically controlled pressure relief device arranged on the suction side (3) of the high-pressure fuel pump (1), **characterized in that** the pressure relief device is a pressure-limiting valve (33) according to one of Claims 1 to 7.

9. Injection system according to Claim 8, **characterized in that** the annular space (41) is loaded with the pressure on the conveying side (25) of the lower-pressure pump (21), and **in that** the inner face (47) of the first end face (43) of the stepped piston (39) is loaded with the pressure on the suction side (3) of the high-pressure fuel pump (1), and **in that** the annular face (49) of the first end face (43) of the stepped piston (39) is connected hydraulically to a fuel return (55).

10. Injection system according to Claim 8, **characterized in that** the annular space (41) is loaded with the pressure on the conveying side (25) of the lower-pressure pump (21), and **in that** the inner face (47) of the first end face (43) of the stepped piston (39) is loaded with the pressure on the suction side (3) of the high-pressure fuel pump (1), and **in that** the annular face (49) of the first end face (43) of the stepped piston (39) is connected hydraulically to the annular space (41).

11. Injection system according to one of Claims 8 to 10, **characterized in that** a control line (31) branches off from the connecting line (23) on the conveying side (25) of the lower-pressure pump (21), and **in that** the control line (23) issues into the annular space (41) of the pressure-limited valve (33).

12. Injection system according to one of Claims 8 to 11, **characterized in that** a compensating line (51) branches off from the connecting line (23) on the suction side (3) of the high-pressure fuel pump (1), and **in that** the compensating line (51) loads the inner face (47) of the first end face (43) of the stepped piston (39) with the pressure prevailing on the suction side (3) of the high-pressure fuel pump (1).

13. Injection system according to one of Claims 8 to 12, **characterized in that** a first throttle (61) is provided in the pressure-compensating line (51).

14. Injection system according to one of Claims 8 to 13, **characterized in that** a second throttle (63) is provided in the control line (31).

## Revendications

1. Soupape de décharge en pression (33) pour un dispositif d'injection d'un moteur à combustion interne, avec deux entrées (31 ; 51) et une sortie (55), avec un piston (39) guidé de manière étanche dans un perçage (37) d'un carter (35), le piston (39) étant chargé par ressort,
**caractérisée en ce que**
le perçage est un perçage étagé (37) et le piston, un piston étagé (39), une première surface frontale (43) est formée à l'extrémité ayant le plus petit diamètre du piston étagé (39), une surface annulaire du piston étagé (39) et le perçage étagé (37) délimitent une chambre annulaire (41), un siège d'étanchéité (45) est formé sur le carter (35), la première surface frontale (43) du piston étagé (39) est divisée à l'aide du siège d'étanchéité (45) en une surface intérieure (47) et une surface annulaire (49), un ressort de pression (53) sollicite le piston étagé (39) avec une force élastique agissant dans la direction du siège d'étanchéité (45), la chambre annulaire (41) est en liaison hydraulique avec une première entrée (31), la surface intérieure (47) de la première surface frontale (43) du piston étagé (39) est en liaison hydraulique avec la deuxième entrée (51), et la surface annulaire (49) de la première surface frontale (43) du piston étagé (39) est en liaison hydraulique avec la sortie (55).

2. Soupape de décharge en pression (33) pour un dispositif d'injection d'un moteur à combustion interne, avec deux raccords (31 ; 51) et avec un piston (39) guidé de manière étanche dans un perçage (37) d'un carter (35), le piston (39) étant chargé par ressort,
**caractérisée en ce que**
le perçage est un perçage étagé (37) et le piston un piston étagé (39), une première surface frontale (43) est formée à l'extrémité ayant le plus petit diamètre du piston étagé (39), une surface annulaire du piston étagé (39) et le perçage étagé (37) délimitent une chambre annulaire (41), un siège d'étanchéité (45) est formé sur le carter (35), la première surface frontale (43) du piston étagé (39) est divisée à l'aide du siège d'étanchéité (45) en une surface intérieure (47) et une surface annulaire (49), un ressort de pression (53) sollicite le piston étagé (39) avec une force élastique agissant dans la direction du siège d'étanchéité (45), la chambre annulaire (41) est en liaison hydraulique avec le premier raccord (31), la surface intérieure (47) de la première surface frontale (43) du piston étagé (39) est en liaison hydraulique avec le deuxième raccord (51) et la surface annulaire (49) de la première surface frontale (43) du piston étagé (39) est en liaison hydraulique avec la chambre annulaire (41).

3. Soupape de décharge en pression selon la revendication 2,
**caractérisée en ce que**
la liaison hydraulique entre la surface annulaire (49) de la première surface frontale (43) du piston étagé (39) et la chambre annulaire (41) est formée par un canal (59) dans le carter (35) ou dans le piston étagé (39) ou par une rainure dans le piston étagé (39).

4. Soupape de décharge en pression selon l'une quelconque des revendications 1 à 3,
**caractérisée en ce que**
le ressort de pression (53) s'appuie à une extrémité au moins indirectement contre le carter (35) et à l'autre extrémité au moins indirectement contre le piston étagé (39).

5. Soupape de décharge en pression selon l'une quelconque des revendications 1 à 4,
**caractérisée en ce que**
le carter (35) de cette soupape (33) comprend une évacuation de fuite (57).

6. Soupape de décharge en pression selon l'une quelconque des revendications 1 à 5,
**caractérisée en ce que**
le siège d'étanchéité (45) présente un bord d'étanchéité coopérant avec la première surface frontale (43) du piston étagé (39).

7. Soupape de décharge en pression selon l'une quelconque des revendications 1 à 6,
**caractérisée en ce que**
la première surface frontale (43) du piston étagé (39) a la forme d'un tronc de cône, de même que le siège d'étanchéité (45).

8. Dispositif d'injection pour un moteur à combustion interne, qui présente une pompe haute pression à carburant (1), une pompe basse pression (21) pour le transport de carburant depuis un réservoir à carburant (17) jusqu'à un côté aspiration (3) de la pompe haute pression à carburant (1), une conduite de liaison (23) qui relie un côté refoulement (25) de la pompe basse pression (21) au côté aspiration (3) de la pompe haute pression (1), et un dispositif de décharge à commande hydraulique, disposé sur le côté aspiration (3) de la pompe haute pression à carburant (1),
**caractérisé en ce que**
le dispositif de détente est une soupape de décharge en pression (33) selon l'une quelconque des revendications 1 à 7.

9. Dispositif d'injection selon la revendication 8,
**caractérisé en ce que**
la chambre annulaire (41) est sollicitée par la pression du côté refoulement (25) de la pompe basse pression (21) et la surface intérieure (47) de la première surface frontale (43) du piston étagé (39) l'est par la pression du côté aspiration (3) de la pompe haute pression à carburant (1), et la surface annulaire (49) de la première surface frontale (43) du piston étagé (39) est en liaison hydraulique avec un retour de carburant (55).

10. Dispositif d'injection selon la revendication 8,
**caractérisé en ce que**
la chambre annulaire (41) est sollicitée par la pression du côté refoulement (25) de la pompe basse pression (21) et la surface intérieure (47) de la première surface frontale (43) du piston étagé (39) l'est par la pression du côté aspiration (3) de la pompe haute pression à carburant (1), et la surface annulaire (49) de la première surface frontale (43) du piston étagé (39) est en liaison hydraulique avec la chambre annulaire (41).

11. Dispositif d'injection selon l'une quelconque des revendications 8 à 10,
**caractérisé en ce qu'**
une conduite de commande (31) part de la conduite de liaison (23), du côté refoulement (25) de la pompe basse pression (21), et la conduite de liaison (23) débouche dans la chambre annulaire (41) de la soupape de décharge en pression (33).

12. Dispositif d'injection selon l'une quelconque des revendications 8 à 11,
**caractérisé en ce qu'**
une conduite de compensation (51) part de la conduite de liaison (23), du côté aspiration (3) de la pompe haute pression à carburant (1), et la conduite de compensation (51) sollicite la surface intérieure 47 de la première surface frontale (43) du piston étagé (39) par la pression régnant du côté aspiration (3) de la pompe haute pression à carburant (1).

13. Dispositif d'injection selon l'une quelconque des revendications 8 à 12,
**caractérisé par**
un premier étranglement (61) dans la conduite de compensation de pression (51).

14. Dispositif d'injection selon l'une quelconque des revendications 8 à 13,
**caractérisé par**
un deuxième étranglement (63) dans la conduite de commande (31).
